# EUROPÄISCHE PATENTSCHRIFT

(11) **EP 0 663 515 B1**
(45) Veröffentlichungstag und Bekanntmachung des Hinweises auf die Patenterteilung: **23.04.1997**
(21) Anmeldenummer: 94119725.3
(22) Anmeldetag: 14.12.1994
(51) Int. Cl.: F01L 1/24, F01L 1/14, F01L 1/18, F01L 1/16

(54) **Vorrichtung zum Ventilspielausgleich**
Valve clearance adjusting device
Dispositif de compensation du jeu des soupapes

(30) Priorität: 14.01.1994 DE 4400876
(43) Veröffentlichungstag der Anmeldung: 19.07.1995
(73) Patentinhaber: Krupp MaK Maschinenbau GmbH, 24159 Kiel (DE)
(72) Erfinder: Hass, Rüdiger, Dipl.-Ing., D-24147 Kiel (DE)
(74) Vertreter: Hansmann, Dierk, Dipl.-Ing.

(56) Entgegenhaltungen:
- EP-A- 0 279 275
- FR-A- 1 090 322
- FR-A- 2 325 803
- FR-A- 2 543 614
- SHIPBUILDING & MARINE ENGINEERING INTERNATIONAL, Bd. 101, 1.September 1978 MAIDSTONE-GB, Seiten 411-415, 'two-stage turbocharged high-speed engines'

## Beschreibung

Die Erfindung bezieht sich auf eine Vorrichtung zum Ventilspielausgleich von Ein- und Auslaßventilen einer Brennkraftmaschine bei Steuerzeitenverstellungen über einen Schwinghebel, wobei zwischen dem Schwinghebel und einem Kipphebel eines Ventiltriebs eine Stoßstange mit einem Lagerelement in einer Aufnahme des Schwinghebels gelagert ist.

Es sind zur Steuerzeitenverstellung von Ein- und Auslaßventilen Exzenter auf einer Schwinghebelachse bekannt. Durch ein Verschieben des Schwinghebels mittels des Exzenters gegenüber einem Steuernocken verändert sich gleichzeitig das Ventilspiel. Eine Nachstellung des Ventils kann dann erforderlich werden, wenn die Ventilspielveränderung nicht durch eine entsprechende Auflaufkurve des Steuernockens auf einer Nockenwelle berücksichtigt worden ist. Solche Schwinghebelgeometrien mit häufig unterschiedlichen Stoßstangenlängen für die Ein- und Auslaßventile und geringen Ventilspiel änderungen sind bauartbedingt nicht im Motor unterzubringen.

Aus der Zeitschrift Schipbuilding & Marine Engineering International Bd.101, 01.09.1978 Maidstone-GB, Seiten 411 - 415, "two stege turbocharged high speed engines", ist eine Vorrichtung zur Steuerzeitenverstellung über einen Schwinghebel einer Brennkraftmaschine bekannt, wobei zwischen dem Schwinghebel und einem Kipphebel eines Ventiltriebs eine Stoßstange in einer Lagerung des Schwinghebels gehalten ist.

Desweiteren ist aus der FR-A-10 90 322 eine Vorrichtung zum Ventilspielausgleich in einer Brennkraftmaschine bekannt, bei der eine Stoßstange sowohl im Schwinghebel als auch im Kipphebelelement eine Lagerung auf einem Flüssigkeitsbett aufweist, welches in einer halbkreisförmigen Ausnehmung in der Stoßstange sowie im Kipphebelelement vorgesehen ist.

Aufgabe der Erfindung ist es einen selbsttätig wirkenden Ventilspielausgleich über eine Vorrichtung zwischen einer Stoßstange und einem Schwinghebel zu schaffen.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß durch eine einfache bauliche Ausbildung der Aufnahme der Stoßstange im Schwinghebel als Hydraulik-Lager, eine Ventilspiel-Veränderung ausgeglichen werden kann. Hierzu ist die Aufnahme mit einem Zuführkanal für Hydrauliköl verbunden, der an den Schmierölkreislauf des Motors angeschlossen ist. Somit kann ein Druckaufbau zwischen einem Lagerelement der Stoßstange und seiner Aufnahme im Schwinghebel entsprechend der Stellung der Nockenkontur zur Rolle am Schwinghebel erfolgen.

Das Lagerelement besteht in vorteilhafter Weise aus einer Kugel, wobei ein Zuführkanal zur Aufnahme der Kugel je nach Art des Motors mit einem Rückschlagventil als Kugel oder Kegel versehen ist, oder der Zuführkanal ist nur als ein im Durchmesser relativ kleiner Kanal ausgeführt.

Zur gleichzeitigen Dämpfung der Stoßstange in der Aufnahme am Schwinghebel kann diese mit einer kalottenförmigen Vertiefung versehen sein. Seitlich dieser Vertiefung schließt sich eine Kugelzone als Tragbereich an.

Ein Ausführungsbeispiel der Erfindung ist in der Zeichnung schematisch dargestellt. Es zeigen:
- Fig. 1: eine Teilansicht eines Ventiltriebs eines Motors mit einer zwischen einem ventilseitigen Kipphebel und einem nockenseitigen Schwinghebel angeordnete Stoßstange,
- Fig. 2: eine Ansicht auf den Schwinghebel mit einer hydraulischen Aufnahme der Stoßstange in einer Kugelpfanne mit Öl-, Zuführkanal und Rückschlagventil,
- Fig. 3: eine Darstellung des Zuführkanals ohne Rückschlagventil **und**
- Fig. 4: eine Darstellung einer Aufnahme der Stoßstange mit einem Dämpf- und einem Tragbereich.

Die Vorrichtung zum Ventilspielausgleich ist zwischen einer Stoßstange 1 und einem Schwinghebel 2 eines Ventiltriebs einer Brennkraftmaschine vorgesehen. Der Schwinghebel 2 ist über eine Rolle 4 am Nocken 5 einer Nockenwelle des Motors gehalten. Über eine Exzenterverstelleinrichtung 6 kann der Schwinghebel 2 zum Nocken 5 hin verstellt werden.

Die Stoßstange 1 ist in einer hydraulischen Aufnahme 7 am Schwinghebel 2 mit dem einen Ende 8 abgestützt und mit dem anderen abgekehrten Ende 9 im Kipphebel 10 gelagert. Dieser wirkt mit seinem Hebelende 11 auf ein Ventil 12 ein. Dargestellt ist die gleichzeitige Betätigung von zwei Ventilen.

Die Stoßstange 1 weist am Ende 8 ein Lagerelement auf, das als Kugel 13 ausgeführt ist, wie Fig. 2 näher zeigt.

Die Kugel 13 ist in einer Kugelpfanne 15 gehalten, welche im Mittenzentrum einen einmündenden Zuführkanal 16; 16a für Hydrauliköl besitzt. Dieser Kanal ist mit einem Schmierölkreislauf des Motors verbunden und weist ein Rückschlagventil 17 auf, das aus einer Kugel 18 oder einem Kegelelement besteht.

Die Kugelpfanne 15 ist mit einem Spalt gleicher Breite a ausgeführt, wie die Figuren 2 bis 4 zeigen. Zusätzlich kann die Kugelpfanne auch mit einer karlottenförmige Vertiefung 20 gemäß Fig. 4 versehen sein.

Diese ist über einen Winkelbereich b von jeweils 30 Grad zu jeder Seite einer Längsmittenebene x-x der Aufnahme 7 ausgeführt. Anschließend hierzu erstreckt sich über einen Winkelbereich c und d zu beiden Seiten der Vertiefung 20 ein Tragbereich 21 und 22 für die Kugel 13 der Stoßstange 1.

Bei dieser Ausführung der Kugelpfanne 15 mit einem Traganteil von 2 x 30 Grad und einem zusätzlichen Dämpfungsvolumen von 60 Grad gebildet aus der Kugel 13, wird eine optimale Funktion erreicht. Dieses nachgeschaltete System wirkt in Verbindung mit dem Ventilausgleichssystem derart zusammen, daß eine Spaltdämpfung und eine mit dieser zusammenarbeitende Verdrängungsdämpfung erzielt wird.

Bei Funktion der Vorrichtung befindet sich die Rolle 4 auf einem Grundkreis G des Nockens 5. Über den Schmierölkreislauf des Motors kann Schmieröl über den Zuführkanal 16; 16a und das Rückschlagventil 17 in den engen Spaltraum 25 zwischen Kugelpfanne 15 und Kugel 13 dringen. Die Stoßstange 1 wird gegen den Kipphebel 10 verschoben und hydraulisch verspannt. Die Kugel 13 mit dem Durchmesser d ist im zylindrischen Durchmesser d sehr eng in die an die Kugelpfanne 15 anschließende zylindrische Bohrung 26 eingepaßt, wodurch stabile Druckverhältnisse erreicht werden.

Über die Kontur des Nockens 5 wird das Ventil 12 betätigt. Der Druck steigt im Spaltraum 25 an. Dadurch wird der Zuführkanal 16; 16a durch die Kugel 18 bzw den Kegel verschlossen (sehr geringe Hubauslegung). Wegen der geringen Zeit und des geringen Ringspaltquerschnittes im zylindrischen Bereich kann nur sehr wenig Schmieröl austreten. Das Maß z zwischen dem Grund der Kugelpanne 15 und der höchsten Erhebung der Kugel 13 wird in diesem Zeitraum gering reduziert.

Die Rolle 4 befindet sich wieder auf dem Grundkreis G. Die Stoßstange 1 ist entspannt. Schmieröl kann wieder über den Zuführkanal 16; 16a nachgespeist werden. Für die Schmierölnachspeisung steht ungefähr die 2,5-fache Zeit der Ventilbetätigung zur Verfügung.

Bei Motoren mit hoher Drehzahl kann wegen der Trägheit des Rückschlagventils 17 dieses entfallen. Die Stoßstangenlagerung kann dann nach Fig. 3 mit einem im Durchmesser relativ kleinen Zuführkanal 16 ausgebildet werden.

Bei Motoren ohne Exzenterverstellung können diese ebenfalls hydraulisch gelagerte Stoßstangen 1 aufweisen. Eine zusätzliche Ventileinstellung ist dann ebenfalls nicht mehr erforderlich.

## Patentansprüche

1. Vorrichtung zum Ventilspielausgleich von Ein- und Auslaßventilen einer Brennkraftmaschine bei Steuerzeitenverstellungen über einen Schwinghebel (2), wobei zwischen dem Schwinghebel (2) und einem Kipphebel (10) eines Ventiltriebs eine Stoßstange mit einem Lagerelement (13) in einer Aufnahme (7) des Schwinghebels (2) gelagert ist, dadurch gekennzeichnet, daß das Lagerelement (13) aus einer Kugel besteht, die in einer aus einer Kugelpfanne (1) gebildeten Aufnahme (7) hydraulisch abgestützt ist und die Kugelpfanne (15) in eine zylindrische Bohrung (26) ausläuft und die Kugel mit einem Durchmesser (d) im zylindrischen Durchmesser sehr eng in die an die Kugelpfanne (15) anschließende zylindrische Bohrung (26) eingepaßt ist und die Aufnahme (7) einen mit einem Schmierölkreislauf des Motors verbundenen Zuführkanal (16;16a) für das Hydrauliköl in einen Spaltraum (25) der Aufnahme (7) aufweist.

2. Vorrichtung nach Anspruch 1, dadurch gekennzeichnet, daß der Zuführkanal (16; 16a) ins Mittenzentrum der Kugelpfanne (15) einmündet.

3. Vorrichtung nach den Ansprüchen 1 oder 2, dadurch gekennzeichnet, daß der Zuführkanal (16a) aus einer Bohrung mit relativ kleinem Durchmesser besteht.

4. Vorrichtung nach einem der Ansprüche 1 bis 3, dadurch gekennzeichnet, daß der Zuführkanal (16) mit einem Rückschlagventil (17) versehen ist, das eine Kugel (18) im Kanal (16) umfaßt, die diesen in Abhängigkeit von der Stellung des Schwinghebels (2) auf einem Nocken (5) der Nockenwelle öffnet bzw. schließt.

5. Vorrichtung nach einem der Ansprüche 1 bis 4, dadurch gekennzeichnet, daß das Rückschlagventil (17) im Zuführkanal (16) aus einem Kegelelement besteht.

6. Vorrichtung nach einem der Ansprüche 1 bis 5, dadurch gekennzeichnet, daß die Kugelpfanne (15) eine für die Lagerkugel (13) der Stoßstange (1) im Mittenzentrum der Aufnahme angeordnete kalottenförmige Vertiefung aufweist, an die sich eine Kugelzone (c und d) für die Lagerkugel (13) anschließt.

7. Vorrichtung nach einem der Ansprüche 1 bis 6, dadurch gekennzeichnet, daß die kalottenförmige Vertiefung (20) eine Dämpfungsvolumen bildet und sich über einen Winkelbereich (b) von jeweils 30 Grad zu jeder Seite einer Längsmittenebene (x-x) der Aufnahme erstreckt und anschließend jeweils ein Winkelbereich (c und d) zu jeder Seite von 60 Grad als Tragfläche anschließt.

## Claims

1. Device for valve clearance compensation of inlet and outlet valves of a combustion engine during timing adjustments by way of a rocking lever (2), wherein between the rocking lever (2) end a rocker arm (10) of a valve gear a push rod with a bearing element (13) is mounted in a receptacle (7) on the rocking lever (2), characterised in that the bearing element (13) consists of a ball which is hydraulically supported in a receptacle (7) formed by a ball cup (15), the ball cup (15) runs into a cylindrical bore (26), the ball with e diameter (d) fits very tightly into the cylindrical bore (26) adjoining the ball cup (15) and the receptacle (7) has e supply channel (16; 16a) which is associated with e lubricating oil circuit of the engine and serves to deliver the hydraulic oil into e gap (25) in the receptacle (7).

2. Device according to Claim 1, characterised in that the supply channel (16; 16e) opens into the middle of the ball cup (15).

3. Device according to Claims 1 or 2, characterised in that the supply channel (16a) consists of a bore with e relatively small diameter.

4. Device according to one of Claims 1 to 3, characterised in that the supply channel (16) is provided with a non-return valve (17) which comprises a ball (18) in the channel (16) which opens or closes this channel depending upon the position of the rocking lever (2) on a cam (5) of the camshaft.

5. Device according to one of Claims 1 to 4, characterised in that the non-return valve (17) in the supply channel (16) consists of a conical element.

6. Device as claimed in one of Claims 1 to 5, characterised in that the ball cup (15) has a spherical depression which is disposed in the middle of the receptacle for the bearing ball (13) of the push rod (1), and a bell zone (c end d) for the bearing ball (13) adjoins this depression.

7. Device according to one of Claims 1 to 6, characterised in that the spherical depression (20) forms e damping volume end extends over an angular range (b) of in each case 30 degrees on either side of a longitudinal central plane (x-x) of the receptacle end then in each case adjoins an angular range (c and d) of in each case 60 degrees on either side as a support surface.

## Revendications

1. Dispositif de compensation du jeu de soupapes pour soupapes d'admission et de sortie d'un moteur à combustion lors des réglages des temps de commande à l'intervention d'un levier oscillant (2), dans le cas duquel, entre le levier oscillant (2) et un levier culbuteur (10) d'une commande de soupape, une biellette est montée par un élément d'appui (13) dans un logement (7) du levier oscillant (2), le dispositif de compensation étant caractérisé en ce que l'élément d'appui (13) est constitué par une rotule sous forme de bille qui prend appui hydrauliquement dans un logement (7) formé par une cuvette de coussinet (15), en ce que la cuvette de coussinet (15) se rattache à un passage cylindrique (26), en ce que la rotule sous forme de bille, d'un diamètre (d) dans le diamètre du cylindre s'ajuste très étroitement dans le passage cylindrique (26) qui fait suite à la cuvette de coussinet (15) et en ce que le logement (7) présente un conduit d'arrivée (16, 16a) qui est relié à un circuit d'huile de graissage du moteur, conduit qui est prévu pour amener l'huile hydraulique dans un intervalle (25) du logement (7).

2. Dispositif suivant la revendication 1, caractérisé en ce que le conduit d'arrivée (16, 16a) débouche au centre de la cuvette de coussinet (15).

3. Dispositif suivant l'une ou l'autre des revendications 1 et 2, caractérisé en ce que le conduit d'arrivée (16a) est constitué par un passage de diamètre relativement faible.

4. Dispositif suivant l'une quelconque des revendications 1 à 3, caractérisé en ce que le conduit d'arrivée (16) est muni d'une soupape de retenue (17) qui comporte une bille (18) placée dans le conduit (16), bille (18) qui ouvre ou ferme ce conduit en fonction de la position du levier oscillant (2) sur une came (5) de l'arbre à came.

5. Dispositif suivant l'une ou l'autre des revendications 1 à 4, caractérisé en ce que la soupape de retenue (17) montée dans le conduit d'arrivée (16) est constituée par un élément sous forme de cône.

6. Dispositif suivant l'une quelconque des revendications 1 à 5, caractérisé en ce que la cuvette de coussinet (15) comporte un creux en forme de calotte qui a été prévu pour contenir la rotule d'appui (13) de la biellette (1) au centre du logement, creux que rejoint une zone sphérique (c et d) pour la rotule d'appui (13).

7. Dispositif suivant l'une quelconque des revendications 1 à 6, caractérisé en ce que le creux en forme de calotte (20) représente un volume d'amortissement et s'étend sur une zone d'angle (b) de 30 degrés de chaque côté d'un plan médian longitudinal (x - x) du logement, zones à chacune desquelles fait suite, de chaque côté, une zone d'angle (c et d) de 60 degrés, qui représente une face portante.
